# EUROPÄISCHE PATENTSCHRIFT

(11) **EP 0 221 842 B1**
(45) Veröffentlichungstag und Bekanntmachung des Hinweises auf die Patenterteilung: **08.11.1989**
(21) Anmeldenummer: 86810401.9
(22) Anmeldetag: 04.09.1986
(51) Int. Cl.: B65D 17/34, B21D 51/38

(54) **Ausgussöffnung in einem Behälterdeckel mit Aufreisslasche und Herstellung dieser Öffnung**
Pour opening in a container cover with a pull tab , and production of this opening
Orifice verseur dans un couvercle d'un conteneur avec opercule arrachable et fabrication de cet orifice

(30) Priorität: 04.10.1985 CH 4293/85
(43) Veröffentlichungstag der Anmeldung: 13.05.1987
(73) Patentinhaber: Alcan Rorschach AG, CH-9400 Rorschach (CH)
(72) Erfinder: Zumsteg, Horst, CH-9400 Rorschach (CH)
(74) Vertreter: Gachnang, Hans Rudolf

(56) Entgegenhaltungen:
- EP-A- 0 090 957
- DE-A- 3 321 572
- FR-A- 2 185 547
- GB-A- 2 022 474
- US-A- 2 849 164
- US-A- 3 547 305
- US-A- 4 332 846
- PATENTS ABSTRACTS OF JAPAN, Band 9, Nr. 191 (M-402)[1914], 7. August 1985; & JP-A-60 56 430 (AKIRA KISHIMOTO) 02-04-1985

## Beschreibung

Die vorliegende Erfindung betrifft ein Verfahren zur Herstellung einer kalibrierten Ausgussöffnung in einem Behälterdeckel gemäss Oberbegriff des Patentanspruches I.

Die Erfindung betrifft weiter einen Behälterdeckel für einen Behälter mit einer Aufreisslasche gemäss Oberbegriff des Patentanspruches 5.

Aufreissbare Trink- oder Ausgussöffnungen an Behälterdeckeln von Behältern für drucklose Füllgüter, z.B. Fruchtsäfte, sind bekannt. Bei Verwendung von Behälterdeckeln aus einem Verbundmaterial, bei dem Aluminium als Licht- und Gasschranke zwischen Kunststoff- oder Papierschichten eingebettet ist, besteht die Gefahr, dass durch die Säure im Füllgut das entlang der Ausgussöffnung freigelegte Aluminium korrodiert und den Inhalt der Verpackung kontaminiert. Um diese Korrosion zu verhindern, schlägt die deutsche Offenlegungsschrift Nr. 3 321 572 vor, die Ausgussöffnung von innen mit einer Kunststoffolie abzudecken, so dass der Fruchtsaft bzw. dessen Säure nicht in Kontakt mit der freigelegten Kante bzw. dem freigelegten Aluminium im Deckel in Berührung gelangen kann.

Die im Recherchenbericht genannte EP-A 1 0 090 057 betrifft einen formfesten Verschlussdeckel aus Blech für sterilisierbare Dosen mit einem Befestigungsring, auf dem ein Membranteil aufgesiegelt ist. Die Siegelfläche wird gebildet aus dem die Schnittkante für die zentrale Oeffnung enthaltenden zurückgefalteten Randbereich sowie einer radial ausserhalb liegenden Ringfläche am Befestigungsring. Die Schnittkante soll durch die Siegelverbindung nach aussen durch die Deckel-Membrane luftdicht abgedeckt werden.

Eine direkte Beschichtung der korrosionsgefährdeten Kante erfolgt nicht, so dass bei deren Herstellung oder nach dem Aufreissen des Membrandeckels an die ungeschützte Kante gelangende Stoffe, z.B. Citrussäfte, sofort Korrosion erzeugen und nach kurzer Zeit den Inhalt kontaminieren können. Nebst den genannten ungenügenden Eigenschaften bezüglich des Korrosionsschutzes ist der bekannte Deckel nicht geeignet, aus einem nicht formfesten Verbundmaterial hergestellt zu werden.

Die weiter im Recherchenbericht genannte GB-A 2 022 474 betrifft ebenfalls einen formfesten Alu-oder Weissblech-Deckelring, der mit einer in der Praxis äusserst dünnen Korrosionsschutzschicht geschützt ist.

Die scharfe Schnittkante wird zwecks Schutz vor Korrosion durch das Füllgut nach aussen umgelegt. Die Kante bleibt auch nach dem Aufsiegeln einer Deckmembrane völlig ungeschützt und ist der Korrosion durch die Luftfeuchtigkeit oder beim Abfüllen entwichenen Füllgutes ausgesetzt.

Die Aufgabe der vorliegenden Erfindung besteht nun darin, eine kalibrierte, d.h. genau masshaltige Ausgussöffnung mit beliebiger Querschnittsform für einen Behälter zu schaffen, deren Kanten gegen Korrosion durch das Füllgut geschützt sind. Eine weitere Aufgabe der Erfindung besteht in der Schaffung einer Ausgussöffnung, die es erlaubt, nach dem Aufreissen einen Wiederverschluss einzufügen, z.B. in Form eines Kunststoffteils oder einer verformten Aufreisslasche, die selbst als Wiederverschluss dient.

Die Erfindung, wie sie in den Ansprüchen gekennzeichnet ist, löst diese Aufgabe mit einem Verfahren gemäss den kennzeichnenden Merkmalen des Patentanspruches 1 sowie mit einem Behälterdeckel gemäss den kennzeichnenden Merkmalen des Patentanspruches 5.

In überraschender Weise gelingt es mit dem erfindungsgemässen Verfahren, in zwei Arbeitsgängen einerseits die Rohröffnung auszustanzen und einen Rollbördel zu bilden und andererseits die Kante des Rollbördels mit dem auf dem Deckel aufgebrachten Kunststoff gegen Korrosion zu versiegeln, den Bördel abzuflachen und gleichzeitig einen im voraus bestimmten masshaltigen Querschnitt der Fertigöffnung beizubehalten.

Es ist auch möglich, eine Aufreisslasche aufzusiegeln, die in die fertige Ausgussöffnung eingreift und diese teilweise hintergreift, und welche nach dem Aufreissen als Wiederverschluss dienen kann.

Weitere vorteilhafte Ausgestaltungen der Erfindung sind in den abhängigen Ansprüchen beschrieben.

Anhand illustrierter Ausführungsbeispiele wird die Erfindung näher erläutert. Es zeigen:
Figur 1 eine schematische Darstellung der Herstellung eines Deckels mit einer Aufreisslasche,
Figur 2 die Ausgussöffnung nach der Bildung des Rollbördels,
Figur 3 die Ausgussöffnung nach dem Abflachen, Kalibrieren und Versiegeln der Schnittkante,
Figur 4 die Ausgussöffnung mit einer aufgesiegelten flachen Aufreisslasche,
Figur 5 einen Ausschnitt aus der Ausgussöffnung mit einer steckbaren Aufreisslasche und
Figur 6 eine Draufsicht auf einen Deckel mit einer dreieckigen Ausgussöffnung und einer darauf gesiegelten Aufreisslasche.

In der schematischen Darstellung der Arbeitsgänge bei der Herstellung eines Deckels 1 für einen Behälter, z.B. eine Fruchtsaft-Packung, wird ein auf einer Rolle 3 aufgewickelter Streifen 5 eines mehrschichtigen Materials schrittweise durch eine erste Arbeitsstation 7 gefördert, in der eine Rohöffnung 9 aus dem Streifen 5 ausgestanzt und gleichzeitig ein Bördel 11 entlang der Fertigöffnung 99 erzeugt wird.

In einer Arbeitsstation 13 wird mit einem beheizten Kalibrierwerkzeug der Querschnitt der Fertigöffnung 99 festgelegt und gleichzeitig der anfänglich im Querschnitt im wesentlichen kreisrunde Bördel 11 abgeflacht, und zwar so weit, bis durch die Erwärmung der Kunststoff-Film 15 auf dem Deckel 1 schmilzt und zwischen der Wurzel 17 des Bördels 11 und der Schnittkante 19 am Ende des Bördels 11 herausgedrängt wird und dort die Schnittkante 19 mit Kunststoff abdeckt.

In der Arbeitsstation 18 wird auf die in der beschriebenen Weise vorbereitete Fertigöffnung 99 entlang der beim Abflachen gebildeten Siegelfläche A eine Aufreisslasche 21 aufgesiegelt, welche von

einer Rolle 25 in einem Trägerband 27 unter ein Siegelwerkzeug 29 in die Arbeitsstation 19 gefördert wird. Die Aufreisslaschen 21 könnten selbstverständlich auch einzeln zugeführt werden.

Die Werkzeuge der drei Arbeitsstationen 7, 13, 18 können in einer einzigen Presse 31 bzw. einem einzigen Mehrfachwerkzeug angeordnet sein, von der in Figur 1 nur gerade die obere 33 und die untere Wange 35 angedeutet sind.

Die Ausbildung der Werkzeuge zum Stanzen und Erzeugen des Bördels 11 (erste Arbeitsstation 7), zum Kalibrieren und Abflachen des Bördels 11 (zweite Arbeitsstation 13) sowie zum Aufsiegeln der Aufreisslasche 15 auf den Bördel 11 sind nicht Gegenstand der Erfindung und werden daher auch nicht näher beschrieben.

Die in Figur 2 dargestellte halbfertige Öffnung 9 nach dem ersten Arbeitsgang weist einen Durchmesser D auf, der grösser ist als der kalibrierte Durchmesser d nach dem zweiten Arbeitsgang. Die Kante 19 berührt die Wurzel 17 nicht, d.h. der Bördel 11 ist nicht geschlossen, weil die dünne, als Licht-und Dampfsperre dienende Aluminiumschicht 37 im Streifen 5 nicht in der Lage ist, die von den Kunststoffbeschichtungen 39 auf der Aussenseite und 15 auf der Innenseite ausgehende Rückstellkraft aufzuheben und den Bördel 11 vollständig eingerollt zu halten. Je kleiner nämlich der Radius r des Bördels 11 und je dünner die Aluminiumschicht 37 gewählt werden, umso schlechter behalten die Bördel 11 die Einrollung bei, weshalb durch das Bördeln ein Kantenschutz, wie bei reinen Alubehältern sonst üblich, nicht mehr gewährleistet ist.

In der Figur 3 ist durch das Zusammendrücken des Bördels 11 die kreisringförmige Siegelfläche A entstanden und der Durchmesser auf d verkleinert worden. Je nachdem wie gross der Durchmesser des Bördels 11 gewählt wird, kann beim Kalibrieren die Breite A der Siegelfläche auf dem Bördel 11 beeinflusst werden. Es ist somit möglich, durch die Wahl des Durchmessers d des Kalibrierwerkzeuges verschieden breite Siegelflächen A herzustellen. Die Kunststoffbeschichtung 15, die die Oberseite des Deckels 1 bildet und im Bördel 11 innen zu liegen kommt, ist innerhalb des Bördels 11 aufgeschmolzen und hat beim Herausquellen die Kante 19 vollständig abgedeckt, so dass austretendes Füllgut keine Korrosion der Aluminiumschicht 37 bewirken kann.

Der auf diese Weise versiegelte Bördel 11 ändert beim Aufsiegeln der Aufreisslasche 21 seine geometrische Gestalt im wesentlichen nicht mehr, so dass in die nun kalibrierte Fertigöffnung 99 je nach dem Aufreissen der Lasche 21 ein Verschluss zum Wiederverschliessen einsetzbar ist.

In Figur 4 ist eine flache Aufreisslasche 21 aufgesiegelt, deren Beschichtung 43 mit der die Siegefläche A bildenden Kunststoffschicht 39 eine sichere, jedoch schälbare Verbindung eingeht. Je nachdem, aus welchem Material die Kunststoffschicht 15 besteht, findet auch dort eine gute schälbare Verbindung mit der Aufreisslasche 21 statt, die jedoch weniger haftet als die Verbindung mit der Schicht 39. Als Verschluss zum Wiederverschliessen der Fertigöffnung kann ein Kunststoffteil verwendet werden, das separat mit dem Behälter geliefert wird.

Anstelle der flachen Aufreisslasche 21 kann auch eine Aufreisslasche 21 mit einem Verschlussteil 20 gemäss Figur 5 verwendet werden. Die Aufreisslasche 21 mit dem Verschlussteil 20 kann ebenfalls aus einem Verbundmaterial bestehen, wobei die Dicke der Aluminium- und Kunststoffschicht so gross gewählt wird, dass eine genügende Eigenstabilität erreicht werden kann, die ein mehrmaliges Einsetzen in die Fertigöffnung 99 gewährleistet. Beim Einsatz einer sehr dünnen, nur dem dichten Verschluss dienenden verformten Aufreisslasche 21 kann in die Aufreisslasche 21 im Bereich der Fertigöffnung 99 bereits vor dem Aufsiegeln ein Kunststoffwiederverschluss eingesetzt oder eingelegt sein. Es ist auch möglich, beim Aufsiegeln der Aufreisslasche 21 den zentralen, über der Fertigöffnung 99 liegenden Teil mittels eines Stempels napfartig nach unten zu drücken und so den Verschlussteil 20 auszubilden.

Selbstverständlich kann die Fertigöffnung 99 einen anderen als runden Querschnitt aufweisen. Es eignen sich insbesondere auch dreieckige Querschnitte, da diese sich leicht öffnen lassen, wenn die Aufreisslasche 21 über einer Ecke hochgezogen und von der Siegelung abgeschält wird (Figur 6).

Die äussere Gestalt des Deckels I, in Figur 6 ist ein rechteckiger dargestellt, ist für die Erfindung unwesentlich, da dieser erst nach Fertigstellung des Verschlusses aus dem Streifen 5 ausgestanzt und - falls notwendig - mit einem Rand 45 versehen wird.

Der Deckel I kann beispielsweise aus einem Streifen 5 aus einem der nachfolgend angegebenen Verbundmaterialien bestehen: 100 - 300 um Hart-PVC (Schicht 15)
15 - 50 um Aluminium (Schicht 37)
25 - 80 um LDPE (Schicht 39)

Als Bindemittel zur Aluminiumschicht kann ein Kunstharz-Kaschierkleber oder ein Primer verwendet werden.

Die Aufreisslasche 21 kann beispielsweise aus dem folgenden Verbundmaterial hergestellt sein:

50 - 80 um hitzebeständig schutzlackierte Aluminiumfolie (aussen),
als Binder ein Primer,
25 - 80 um LDPE und
eine Heissklebelackierung.

Es ist selbstverständlich möglich, die schälbare und die unlösbaren Verbindungen statt durch Versiegeln mit Wärme mit einem entsprechend wirkenden Kleber, der nicht erwärmt werden muss, zu erzeugen.

## Patentansprüche

1. Verfahren zur Herstellung einer fertigen Ausgussöffnung in einen Behälterdeckel aus Aluminium als Licht- und Gasschrank und Kunststoff als Schutz- und Siegelschichten mit einer gegen Korrosion geschützten Schnittkante entlang der gestanzten Rohöffnung, dadurch gekennzeichnet, dass
a) die Rohöffnung (9) ausgestanzt,
b) entlang der Rohöffnung (9) ein Rollbördel (11) erzeugt wird derart, dass die Schnittkante (19) an der Wurzel (17) des Rollbördels (11) anliegt oder nahezu anliegt,
c) der Rollbördel (11) in einer Kalibrierstation (13) flachgedrückt und eine genau definierte, kalibrierte Fertigöffnung (99) erzeugt wird und
d) dabei der Rollbördel (11) so weit flachgedrückt wird, bis zwischen der Schnittkante (19) und der Wurzel (17) aus dem Innern des Rollbördels (11) die auf dem Deckel (1) aufgebrachte Schutzschicht (15) verdrängt wird, derart, dass die Kante (19) mit der verdrängten Schutzschicht (15) bedeckt und gegen Korrosion versiegelt wird.

2. Verfahren nach Anspruch 1, dadurch gekennzeichnet, dass das Ausstanzen der Rohöffnung (9) und die Erzeugung des Rollbördels (11) mit einem ersten Werkzeug in der ersten Arbeitsstation (7) und das Kalibrieren, Flachdrücken und Versiegeln der Schnittkante (19) mit einem zweiten Werkzeug in der zweiten Arbeitsstation (13) erfolgt.

3. Verfahren nach Anspruch 1 oder 2, dadurch gekennzeichnet, dass in einer dritten Arbeitsstation (18) eine Aufreisslasche (21) auf den flachgedrückten Rollbördel (11) aufgesiegelt wird, welche Lasche (21.) entweder in einem Trägerband (27) oder einzeln zur Fertigöffnung (99) herangeführt wird.

4. Verfahren nach Anspruch 3, dadurch gekennzeichnet, dass beim Aufsiegeln der Aufreisslasche (21) auf den Rollbördel (11) der über der Fertigöffnung (99) befindliche zentrale Teil der Aufreisslasche (21) nach unten gedrückt und zu seinem steckbaren Verschlussteil verformt wird.

5. Behälterdeckel aus Aluminium als Licht- und Gasschränke und Kunststoff als Schutz- und Siegelschichten für einen Behälter mit einer aufgespiegelten Aufreisslasche über einer mit einem Rollbördel versehenen Ausguss- oder Trinköffnung, dadurch gekennzeichnet, dass der Querschnitt der fertigen Ausgussöffnung (99) einen kalibrierten Querschnitt aufweist, der Rollbördel (11) mindestens auf der Aussenseite eine ebene Siegelfläche (A) aufweist und die Schnittkante (19) der Rohöffnung (9) von aus dem Innern des Bördels (11) beim Abflachen desselben hinausgedrängten Materials der Kunststoffschicht (41) abgedeckt ist.

6. Behälterdeckel nach Anspruch 5, dadurch gekennzeichnet, dass die Schnittkante (19) durch das ausgetretene Material der Kunststoffschicht (41) mit der Wurzel (17) des Rollbördels (11) verbunden ist.

7. Behälterdeckel nach Anspruch 5 oder 6, dadurch gekennzeichnet, dass die Aufreisslasche (21) entlang der Siegelfläche (A) mit dem Rollbördel (11) schälbar verbunden ist.

8. Behälterdeckel nach Anspruch 7, dadurch gekennzeichnet, dass die Aufreisslasche (21) mit der die Oberfläche des Deckels (1) bildenden Kunststoffschicht (15) leicht schälbar verbunden ist.

9. Behälterdeckel nach einem der Ansprüche 5 bis 8, dadurch gekennzeichnet, dass der zentrale Teil (20) der Aufreisslasche (21) im Bereich der Fertigöffnung (99) napfartig in diese eingreift.

10. Behälterdeckel nach Anspruch 9, dadurch gekennzeichnet, dass mindestens die die untere Seite des Deckels (1) bildende Schicht (39) heisssiegelfähig ist und die andere Schicht (15) aus einem thermoplastischen Kunststoff besteht.

11. Behälterdeckel nach einem der Ansprüche 9 bis 11, dadurch gekennzeichnet, dass ein Kunststoffteil in den napfartigen Teil (20) der Aufreisslasche (21) eingesetzt ist.

## Claims

1. Method of producing a finished pour opening in a container cover formed from aluminium as a light and gas barrier and from plastics material as protective and sealing layers, having a cutting edge, which is protected from corrosion, along the punched rough opening, characterized in that
a) the rough opening (9) is punched-out;
b) a rolled flange (11) is produced along the rough opening (9) in such a manner that the cutting edge (19) abuts, or almost abuts, the root (17) of the rolled flange (11);
c) the rolled flange (11) is flattened in a calibration station (13), and an accurately defined, calibrated, finished opening (99) is produced; and
d) the rolled flange (11) is thereby flattened until the protective layer (15), which is applied to the cover (1), is displaced from the interior of the rolled flange (11) between the cutting edge (19) and the root (17) in such a manner that the edge (19) is covered with the displaced protective layer (15) and is sealed against corrosion.

2. Method according to claim 1, characterized in that the rough opening (9) is punched-out and the rolled flange (11) is produced by means of a first tool in the first work station (7), and the cutting edge (19) is calibrated, flattened and sealed by a second tool in the second work station (13).

3. Method according to claim 1 or 2, characterized in that a pull tab (21) is sealed onto the flattened rolled flange (11) in a third work station (18), which tab (21) is guided towards the finished opening (99) either on a supporting belt (27) or individually.

4. Method according to claim 3, characterized in that the central portion of the pull tab (21), situated above the finished opening (99), is forced downwardly when the pull tab (21) is being sealed onto the rolled flange (11), and it is deformed to form its insertable closure member.

5. Container cover, formed from aluminium as a light and gas barrier and from plastics material and serving as protective and sealing layers, for a container having a sealed-on pull tab above a pour or drink opening which is provided with a rolled flange, characterized in that the cross-section of the finished pour opening (99) is a calibrated cross-section, the rolled flange (11) has a flat sealing area (A) on at least the outer surface, and the cutting edge (19) of the rough opening (9) is covered by materials of the plastics layer (41) which were forced from the interior of the flange (11) when the latter was being flattened.

6. Container cover according to claim 5, characterized in that the cutting edge (19) is connected to the root (17) of the rolled flange (11) by means of the material of the plastics layer (41) which had emerged.

7. Container cover according to claim 5 or 6, characterized in that the pull tab (21) is detachably connected to the rolled flange (11) along the sealing area (A).

8. Container cover according to claim 7, characterized in that the pull tab (21) is easily detachably connected to the plastics layer (15) which forms the surface of the cover (1).

9. Container cover according to one of claims 5 to 8, characterized in that the central portion (20) of the pull tab (21), in the region of the finished opening (99), engages in said opening in a cup-shaped manner.

10. Container cover according to claim 9, characterized in that at least the layer (39), forming the lower surface of the cover (1), is heat-sealable, and the other layer (15) is formed from a thermoplastic plastics material.

11. Container cover according to one of claims 9 to 11, characterized in that a plastics component part is inserted into the cup-shaped portion (20) of the pull tab (21).

## Revendications

1. Procédé de fabrication d'un orifice verseur terminé dans un couvercle d'un conteneur constitué en aluminium formant une barrière contre la lumière et les gaz et en une matière synthétique constituant des couches de protection et de scellement, avec un bord de coupe protégé contre la corrosion le long de l'ouverture brute estampée, caractérisé en ce que
a) l'ouverture brute (9) est estampée,
b) un collet roulé (11) est réalisé le long de l'ouverture brute (9) de manière que le bord de coupe (19) repose directement ou presque sur la racine (17) du collet roulé (11),
c) le collet roulé (11) est pressé à plat dans un poste de calibrage (13) et une ouverture terminée calibrée et définie avec précision (99) est réalisée, et
d) le collet roulé (11) est aplati jusqu'à ce que la couche de protection (15) appliquée sur le couvercle (1) soit refoulée depuis l'intérieur du collet roulé (11) jusqu'entre le bord de coupe (19) et la racine (17) de manière que le bord (19) soit recou- vert par la couche de protection refoulée (15) et soit scellé et protégé contre la corrosion.

2. Procédé selon la revendication 1, caractérisé en ce que l'estampage de l'ouverture brute (9) et la réalisation du collet roulé (11) sont effectués par un premier outil dans le premier poste de travail (7) et le calibrage, l'aplatissement et le scellement du bord de coupe (19) sont réalisés par un second outil au second poste de travail (13).

3. Procédé selon la revendication 1 ou 2, caractérisé en ce qu'un opercule arrachable (21) est scellé sur le collet roulé aplati (11) dans un troisième poste de travail (18), lequel opercule (21) est amené soit dans une bande de support (27) soit individuellement vers l'ouverture terminée (99).

4. Procédé selon la revendication 3, caractérisé en ce que lors du scellement de l'opercule arrachable (21) sur le collet roulé (11), la partie centrale de l'opercule arrachable (21) qui se trouve sur l'ouverture terminée (99) est pressée vers le bas et déformé de manière à déterminer son élément de fermeture enfonçable.

5. Couvercle de conteneur en aluminium pour constituer une barrière contre la lumière et contre les gaz et en matière synthétique pour constituer des couches de protection et de scellement, destiné à conteneur comprenant un opercule arrachable scellé sur lui au-dessus d'un orifice verseur ou permettant de boire muni d'un collet roulé, caractérisé en ce que la section de l'orifice verseur terminé (99) présente une section calibrée, le collet roulé (11) présente au moins sur son côté externe une surface de scellement plane (A) et le bord de coupe (19) de l'ouverture brute (9) est recouverte par le matériau de la couche de matière synthétique (41) qui a été refoulée de l'intérieur du collet (11) lors de l'aplatissement de celui-ci.

6. Couvercle de conteneur selon la revendication 5, caractérisé en ce que le bord de coupe (19) est relié à la racine (17) du collet roulé (11) par le matériau provenant de la couche de matière synthétique (41).

7. Couvercle de conteneur selon la revendication 5 ou 6, caractérisé en ce que l'opercule arrachable (21) est relié de façon pelable au collet roulé (11) le long de la surface de scellement (A).

8. Couvercle de conteneur selon la revendication 7, caractérisé en ce que l'opercule arrachable (21) est relié de la surface de la couche de matière synthétique (15) formant le couvercle (1) de façon à pouvoir être facilement pelé.

9. Couvercle de conteneur selon l'une quelconque des revendications 5 à 8, caractérisé en ce que la partie centrale (20) de l'opercule arrachable (21) pénètre sous forme d'une cuvette dans la région de l'ouverture terminée (99).

10. Couvercle de conteneur selon la revendication 9, caractérisé en ce qu'au moins la couche (99) formant le côté inférieur du couvercle (1) est susceptible d'être scellée à chaud, et l'autre couche (15) est constituée en une matière synthétique thermoplastique.

11. Couvercle de conteneur selon la revendication 9 ou 10, caractérisé en ce qu'un élément en matière synthétique est inséré dans la partie en forme de cuvette (20) de l'opercule arrachable (21).
